# EUROPÄISCHE PATENTSCHRIFT

(11) **EP 3 695 168 B1**
(45) Veröffentlichungstag und Bekanntmachung des Hinweises auf die Patenterteilung: **05.11.2025**
(21) Anmeldenummer: 18779349.2
(22) Anmeldetag: 26.09.2018
(51) Int. Cl.: F24C 15/10

(54) **GARSYSTEM**
COOKING SYSTEM
SYSTÈME DE CUISSON

(30) Priorität: 11.10.2017 DE 102017218127; 24.05.2018 DE 102018208148
(43) Veröffentlichungstag der Anmeldung: 19.08.2020
(73) Patentinhaber: BSH Hausgeräte GmbH, 81739 München (DE)
(72) Erfinder: GROBLEBEN, Ralf, 75015 Bretten (DE); LEINMÜLLER, Elena, 85521 Ottobrunn (DE); SCHLINDWEIN, Barbara, 13086 Berlin (DE)
(86) Internationale Anmeldenummer: PCT/EP2018/076078
(87) Internationale Veröffentlichungsnummer: WO 2019/072558

(56) Entgegenhaltungen:
- EP-A1- 3 032 917
- EP-A2- 2 696 144
- WO-A1-96/25630
- DE-B3- 10 360 593
- DE-U1- 29 705 731
- US-A- 5 185 047
- US-A1- 2016 039 326

## Beschreibung

Die Erfindung betrifft ein Garsystem nach Anspruch 1.

Aus dem Stand der Technik, beispielsweise der EP 2 696 144 A2 oder der DE 103 60 593 B3 oder der US 5 185 047 A oder der WO 96/25630 A1, ist bereits ein Garsystem bekannt, welches eine Arbeitsplatte, eine Kochfeldvorrichtung und eine Kochfeldplatte aufweist, die in einem montierten Zustand in einem Montagebereich der Kochfeldvorrichtung angeordnet ist. Die Kochfeldplatte ist dabei speziell auf die Kochfeldvorrichtung abgestimmt. Insbesondere offenbart der angeführte Stand der Technik, dass die Kochfeldvorrichtung zusammen mit der Kochfeldplatte als eine Einheit dazu vorgesehen ist, in einer Ausnehmung der Arbeitsplatte montiert zu werden. Hierbei ist EP 2 696 144 A2 als besonders hervorzuheben, da dieser Stand der Technik den Oberbegriff des Anspruchs 1 offenbart. Aus der DE 297 05 731 U1 ist ferner ein Garsystem bekannt, wobei eine Kochfeldvorrichtung direkt an eine Unterseite einer Küchenarbeitsplatte montiert werden kann. Aus der US 2016/039326 A1 ist weiter ein mobiles Garsystem bekannt, wobei eine Kochfeldvorrichtung zusammen mit einer Arbeitsplatte als eine Einheit in einem mobilen Kochwagen integriert ist.

Die Aufgabe der Erfindung besteht insbesondere darin, eine gattungsgemäßes Garsystem mit verbesserten Eigenschaften hinsichtlich einer Flexibilität bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einem Garsystem mit zumindest einer Kochfeldvorrichtung, mit einer Arbeitsplatte und mit einer frei adapatierbaren Kochfeldplatte, wobei die zumindest eine Kochfeldvorrichtung zu einer Montage in einer Ausnehmung der Arbeitsplatte, insbesondere einer Küchenarbeitsplatte, vorgesehen ist, wobei die zumindest eine Kochfeldvorrichtung zumindest einen Montagebereich aufweist, welcher zu einer insbesondere zeitlich gesehen späteren Montage zumindest einer frei adaptierbaren Kochfeldplatte vorgesehen ist, wobei die frei adaptierbare Kochfeldplatte wenigstens teilweise in dem Montagebereich angeordnet ist.

Durch die erfindungsgemäße Ausgestaltung kann eine Flexibilität, insbesondere hinsichtlich einer Anpassung an die Arbeitsplatte, gesteigert werden. Insbesondere kann eine hohe Flexibilität ermöglicht werden, da die Kochfeldplatte insbesondere bei Bedarf, beispielsweise bei einer Beschädigung der Kochfeldplatte und/oder bei einer Verfärbung der Kochfeldplatte, einfach ausgetauscht werden kann, was insbesondere in einem Vergleich zu einem Austausch einer gesamten Arbeitsplatte kostengünstig und/oder mit relativ wenig Aufwand verbunden ist. Ein Material und/oder eine Farbgebung der Kochfeldplatte kann insbesondere unabhängig von einem Material einer Arbeitsplatte gewählt werden, wodurch insbesondere eine an Bedürfnisse des Kunden angepasste Kochfeldplatte verwendet werden kann. Es kann insbesondere eine vereinfachte Zugänglichkeit zu Kochfeldkomponenten der Kochfeldvorrichtung, wie beispielsweise zu zumindest einem Heizelement und/oder zu zumindest einer Steuereinheit und/oder zu zumindest einer Kochfeldelektronik, ermöglicht werden. Insbesondere kann die Arbeitsplatte weiterhin als eine Einheit produziert und/oder ausgeliefert werden, wobei insbesondere ein Einbau der Kochfeldvorrichtung in der Ausnehmung der Arbeitsplatte in Anlehnung an ein aus dem Stand der Technik bekanntes Verfahren durchgeführt werden kann. Erfindungsgemäß kann im Vergleich zu einem aus dem Stand der Technik bekannten Verfahren eine Kochfeldplatte im Anschluss an eine Montage der Kochfeldvorrichtung in der Ausnehmung der Arbeitsplatte erfolgen, wodurch insbesondere eine hohe Flexibilität und/oder eine geringe Wahrscheinlichkeit einer Beschädigung der Kochfeldplatte erzielt werden kann. Insbesondere kann einem Bediener eine Ausgestaltung bereitgestellt werden, bei welcher die Arbeitsplatte klar von der Kochfeldplatte getrennt zu erkennen ist, wodurch insbesondere ein definierter Aufstellbereich für Gargeschirr ermöglicht werden kann.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden. Die Kochfeldvorrichtung unterscheidet sich von einem Kochfeld insbesondere dadurch, dass das Kochfeld im Gegensatz zu der Kochfeldvorrichtung eine Kochfeldplatte aufweist. Insbesondere ist die Kochfeldvorrichtung in wenigstens einem Vormontagezustand, in welcher die Kochfeldvorrichtung insbesondere in der Ausnehmung der Arbeitsplatte angeordnet ist, nach oben hin, insbesondere in einem einem Bediener zugewandten Bereich, unbegrenzt und/oder frei von einer Kochfeldplatte. Erfindungsgemäß weist die Kochfeldvorrichtung zumindest eine Kochfeldplattenaufnahmeeinheit auf, welche den Montagebereich wenigstens teilweise definiert und/oder begrenzt.

Die Kochfeldvorrichtung weist insbesondere zumindest eine Gehäuseeinheit auf. Unter einer "Gehäuseeinheit" soll insbesondere eine Einheit verstanden werden, die dazu vorgesehen ist, in wenigstens einem montierten Zustand zumindest einen, insbesondere als Hohlraum ausgebildeten Aufnahmeraum zu einer Aufnahme und/oder zu einer Lagerung wenigstens eines Bauteils wenigstens teilweise zu begrenzen und/oder zu definieren. Das Bauteil könnte beispielsweise zumindest ein Heizelement und/oder eine Steuereinheit und/oder eine Versorgungseinheit und/oder eine Bedienerschnittstelle sein. Insbesondere begrenzen die Gehäuseeinheit und die Kochfeldplatte in wenigstens einem montierten Zustand insbesondere gemeinsam den Aufnahmeraum wenigstens im Wesentlichen. Der Aufnahmeraum ist insbesondere als ein Hohlraum ausgebildet. Die Gehäuseeinheit nimmt in wenigstens einem montierten Zustand insbesondere eine Gewichtskraft von Bauteilen wenigstens zu einem Großteil auf und/oder überträgt die Gewichtskraft an zumindest eine weitere Einheit, wie beispielsweise an die Kochfeldplatte und/oder vorteilhaft an die Arbeitsplatte. Vorteilhaft ist die Gehäuseeinheit als eine Außengehäuseeinheit ausgebildet und definiert in wenigstens einem montierten Zustand insbesondere gemeinsam mit der Kochfeldplatte ein Kochfeldaußengehäuse wenigstens im Wesentlichen. In wenigstens einem montierten Zustand, in welchem insbesondere die Kochfeldplatte wenigstens teilweise in dem Montagebereich angeordnet ist, ist das Bauteil insbesondere von der Kochfeldplatte verdeckt und/oder für einen Bediener unsichtbar angeordnet.

Die Gehäuseeinheit ist vorzugsweise wenigstens teilweise einstückig mit der Kochfeldplattenaufnahmeeinheit ausgebildet und bildet insbesondere die Kochfeldplattenaufnahmeeinheit aus. Insbesondere ist die Kochfeldplattenaufnahmeeinheit Teil der Gehäuseeinheit. Unter der Wendung, dass ein erstes Objekt und ein zweites Objekt "wenigstens teilweise einstückig" ausgebildet sind, soll insbesondere verstanden werden, dass das erste Objekt zumindest ein Element und/oder zumindest einen Teilbereich aufweist, welcher einstückig mit zumindest einem Element und/oder mit zumindest einem Teilbereich des zweiten Objekts ausgebildet ist.

Insbesondere könnte die Gehäuseeinheit zumindest einen Rahmen, insbesondere zumindest einen Kochfeldrahmen ausbilden. Der Rahmen könnte beispielsweise in wenigstens einem montierten Zustand für einen Bediener unsichtbar angeordnet sein, um insbesondere einen durchgängigen Eindruck im verbauten Zustand zu ermöglichen. Alternativ oder zusätzlich könnte der Rahmen für einen Bediener sichtbar angeordnet sein, beispielsweise um eine Wärmeübertragung zu einem thermisch empfindlichen Material wenigstens im Wesentlichen zu verhindern und/oder um zumindest eine Randkante der Arbeitsplatte, welche insbesondere die Ausnehmung begrenzt, zu schützen.

Unter einer "Ausnehmung" soll insbesondere eine Öffnung und/oder ein Loch und/oder eine Aussparung verstanden werden. Bei einer senkrechten Betrachtung auf eine Haupterstreckungsebene der Arbeitsplatte begrenzt und/oder definiert die Arbeitsplatte insbesondere die Ausnehmung bezüglich eines geometrischen Mittelpunkts und/oder Schwerpunkts der Ausnehmung über einen Winkelbereich von mindestens 180°, insbesondere von mindestens 270°, vorteilhaft von mindestens 300°, besonders vorteilhaft von mindestens 330° und vorzugsweise von mindestens 350°. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft.

Unter einer "Arbeitsplatte", insbesondere einer Küchenarbeitsplatte, soll insbesondere eine plattenartige Einheit verstanden werden, welche insbesondere zu einem Aufstellen und/oder zu einem Auflegen zumindest eines Lebensmittels und/oder zumindest eines Gargeschirrs und/oder zumindest eines Bearbeitungswerkzeugs und/oder zumindest eines Geschirrs und/oder zumindest eines Bestecks vorgesehen ist. Insbesondere erstreckt sich die Arbeitsplatte bei einer senkrechten Betrachtung auf eine Haupterstreckungsebene der Arbeitsplatte um ein Kochfeld herum. Die Arbeitsplatte ist insbesondere zu einer Durchführung zumindest einer Tätigkeit und/oder zumindest einer Handlung in einem Zusammenhang mit einem Garprozess, insbesondere mit einem auf dem Kochfeld durchgeführten Garprozess, vorgesehen. Beispielsweise könnte die Arbeitsplatte zu einer Bearbeitung zumindest eines Lebensmittels und/oder zu einer Vorbereitung zumindest eines Lebensmittels vorgesehen sein. Die Arbeitsplatte besteht insbesondere wenigstens zu einem Großteil aus Holz und/oder aus Glas und/oder aus Glaskeramik und/oder aus Marmor und/oder aus Stein, insbesondere aus Naturstein, und/oder aus Schichtstoff und/oder aus Metall und/oder aus Kunststoff und/oder aus Keramik. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden.

Unter einem "Montagebereich" soll insbesondere ein Bereich verstanden werden, welcher zu einer Montage einer getrennt von der Kochfeldplattenaufnahmeeinheit montierbaren Kochfeldplatte vorgesehen ist. In wenigstens einem montierten Zustand ist in dem Montagebereich insbesondere zumindest ein Teilbereich der Kochfeldplatte, insbesondere zumindest ein Randbereich der Kochfeldplatte, angeordnet. Insbesondere ist ein Anteil, insbesondere ein Massenanteil und/oder ein Volumenanteil, von maximal 50 %, insbesondere von maximal 40 %, vorteilhaft von maximal 30 %, besonders vorteilhaft von maximal 20 % und vorzugsweise von maximal 10 % der Kochfeldplatte in dem Montagebereich angeordnet. Erfindungsgemäß definiert die Kochfeldplattenaufnahmeeinheit zumindest eine Auflagefläche, oberhalb welcher zumindest ein Teilbereich der Kochfeldplatte, insbesondere zumindest ein Randbereich der Kochfeldplatte, bei einer senkrechten Betrachtung auf eine Haupterstreckungsebene der Kochfeldplatte in wenigstens einem montierten Zustand angeordnet ist. Die Auflagefläche begrenzt den Montagebereich in einer Einbaulage insbesondere nach unten, insbesondere in einer parallel zu einer Schwerkraftrichtung ausgerichteten Richtung.

Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Kochfeldaußengehäuses, insbesondere der Kochfeldvorrichtung und/oder eines die Kochfeldvorrichtung aufweisenden Kochfelds, auszubilden. Insbesondere bildet die Kochfeldplatte in einer Einbaulage einen einem Bediener zugewandten Teil des Kochfeldaußengehäuses aus. Die Kochfeldplatte könnte beispielsweise wenigstens zu einem Großteil aus Glas und/oder aus Glaskeramik und/oder aus Marmor und/oder aus Stein, insbesondere aus Naturstein und/oder aus Schichtstoff und/oder aus Metall und/oder aus Kunststoff und/oder aus Holz und/oder aus Keramik bestehen.

Unter einer "frei adaptierbaren" Kochfeldplatte soll insbesondere eine Kochfeldplatte verstanden werden, welche frei, insbesondere völlig frei, wählbar ist, und zwar insbesondere durch einen Bediener und vorteilhaft nach seinen Wünschen und/oder Bedürfnissen. Insbesondere ist die Kochfeldplatte individuell auf einen Bediener und/oder auf Wünsche und/oder Bedürfnisse des Bedieners abgestimmt, insbesondere geformt und/oder zugeschnitten. Bei der Auswahl der Kochfeldplatte ist der Bediener insbesondere frei, insbesondere völlig frei, wobei vorteilhaft eine Beschränkung einer Auswahl auf einen Satz von insbesondere vorgefertigten Kochfeldplatten, vermieden werden kann. Insbesondere ist zumindest eine Eigenschaft der Kochfeldplatte auswählbar. Das auswählbare Merkmal der Kochfeldplatte könnte beispielsweise eine Dicke der Kochfeldplatte und/oder ein Material der Kochfeldplatte und/oder eine Erscheinung der Kochfeldplatte, wie beispielsweise eine Bedruckung und/oder eine Beschichtung, sein.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Beispielsweise könnte die Kochfeldvorrichtung zumindest eine Kochfeldplattenaufnahmeeinheit aufweisen, welche insbesondere eine Auflagefläche für die Kochfeldplatte definieren und/oder ausbilden könnte. Insbesondere könnte die Auflagefläche den Montagebereich in einer Einbaulage nach unten hin begrenzen. Der Montagebereich könnte insbesondere seitlich unbegrenzt sein. Vorzugsweise weist die Kochfeldvorrichtung zumindest eine Kochfeldplattenaufnahmeeinheit auf, welche den Montagebereich wenigstens teilweise umgreift. Unter der Wendung, dass die Kochfeldplattenaufnahmeeinheit den Montagebereich "wenigstens teilweise" umgreift, soll insbesondere verstanden werden, dass die Kochfeldplattenaufnahmeeinheit den Montagebereich alleine und/oder gemeinsam mit zumindest einer weiteren Einheit begrenzt und/oder dass die Kochfeldplattenaufnahmeeinheit zumindest einen Teil einer seitlichen Berandung und/oder Begrenzung des Montagebereichs ausbildet. Die Kochfeldplattenaufnahmeeinheit könnte beispielsweise zumindest einen Teil einer seitlichen Berandung und/oder Begrenzung des Montagebereichs ausbilden und insbesondere zusätzlich zumindest einen weiteren Teil einer seitlichen Berandung und/oder Begrenzung des Montagebereichs ausbilden. Beispielsweise könnte die Kochfeldplattenaufnahmeeinheit den Montagebereich seitlich vollständig begrenzen. Dadurch kann insbesondere ein definierter und/oder räumlich begrenzter Montagebereich bereitgestellt werden, wodurch insbesondere eine passgenaue und/oder optimierte Montage der Kochfeldplatte ermöglicht werden kann.

Der Montagebereich könnte beispielsweise ausschließlich zu einer Montage der Kochfeldplatte vorgesehen sein. Vorzugsweise ist der Montagebereich zusätzlich, insbesondere zu der Montage der Kochfeldplatte, zu einer Montage zumindest einer Bedienblende vorgesehen. Insbesondere ist die Bedienblende bei einer senkrechten Betrachtung auf eine Haupterstreckungsebene der Bedienblende in wenigstens einem montierten Zustand insbesondere wenigstens teilweise überlappend mit einer Bedienerschnittstelle angeordnet. Die Kochfeldvorrichtung weist insbesondere zumindest eine Bedienerschnittstelle auf, welche insbesondere zu einer Eingabe und/oder zu einer Ausgabe zumindest einer Information an einen Bediener vorgesehen ist. Insbesondere ist die Bedienblende von der Kochfeldplatte und/oder von der Bedienerschnittstelle verschieden ausgebildet. Dadurch kann insbesondere ein hoher Bedienkomfort erzielt werden.

Erfindungsgemäß weist die Kochfeldvorrichtung zumindest eine Schutzeinheit auf, welche dazu vorgesehen ist, ein Eindringen von Verunreinigungen, insbesondere von Staub und/oder von Flüssigkeiten und/oder von Fluiden, in einen Bereich unterhalb des Montagebereichs vor einer Montage der Kochfeldplatte zu reduzieren, und zwar insbesondere in einem Vergleich zu einer Ausgestaltung unter Abwesenheit einer Schutzeinheit. Die Schutzeinheit ist insbesondere dazu vorgesehen, zumindest eine Baueinheit, welche insbesondere in einem von der Kochfeldvorrichtung wenigstens teilweise begrenzten Lagerraum angeordnet ist, gegen eine Umgebung abzugrenzen und/oder abzuschirmen. Insbesondere ist die Schutzeinheit dazu vorgesehen, eine Wahrscheinlichkeit eines direkten Kontakts eines Bedieners mit zumindest einer Baueinheit, welche insbesondere in einem von der Kochfeldvorrichtung wenigstens teilweise begrenzten Lagerraum angeordnet ist, zu reduzieren, und zwar insbesondere in einem Vergleich zu einer Ausgestaltung unter Abwesenheit einer Schutzeinheit. Die Baueinheit könnte beispielsweise zumindest ein Heizelement, insbesondere zumindest ein Induktionsheizelement, und/oder zumindest eine Kochfeldelektronik und/oder zumindest eine Leistungselektronik sein. Die Schutzeinheit ist insbesondere wenigstens zu einem Großteil aus zumindest einem hitzebeständigen Material ausgebildet. Die Schutzeinheit besteht insbesondere wenigstens zu einem Großteil aus Kunststoff. Bei einer senkrechten Betrachtung auf eine Haupterstreckungsebene der Kochfeldplatte erstreckt sich die Schutzeinheit in wenigstens einem montierten Zustand, in welchem insbesondere die Kochfeldplatte wenigstens teilweise in dem Montagebereich angeordnet ist, wenigstens zu einem Großteil über eine gesamte Erstreckung der Kochfeldplatte. Dadurch kann insbesondere eine hohe Sicherheit für einen Bediener gewährleistet und/oder eine langlebige Ausgestaltung erzielt werden, da insbesondere eine geringe Wahrscheinlichkeit an Defekten von Baueinheiten erreicht werden kann.

Das Garsystem weist insbesondere zumindest eine Dichtungseinheit auf, welche in wenigstens einem montierten Zustand insbesondere zumindest einen Zwischenraum zwischen der Kochfeldplatte und zumindest einer weiteren Baueinheit, wie beispielsweise der Arbeitsplatte und/oder der Gehäuseeinheit und/oder der Kochfeldplattenaufnahmeeinheit, wenigstens im Wesentlichen abdichtet. Die Dichtungseinheit ist insbesondere wenigstens zu einem Großteil aus Silikon ausgebildet. Insbesondere kann die Arbeitsplatte als eine Einheit hergestellt und/oder ausgeliefert werden, wobei insbesondere ein Einbau der Kochfeldvorrichtung auf bekannte Art und Weise vorgenommen werden kann. Es kann insbesondere in einem späteren Montageschritt die von einem Bediener ausgewählte Kochfeldplatte in den Montagebereich eingebracht werden. Hierdurch kann für den Bediener immer noch eine klar zu erkennende Kochfläche bereitgestellt werden, und zwar insbesondere unter Vermeidung eines Verzichts auf eine einheitliche Oberfläche.

Die Arbeitsplatte und die Kochfeldplatte könnten beispielsweise wenigstens zu einem Großteil aus verschiedenen Materialien ausgebildet sein. Beispielsweise könnte die Kochfeldplatte wenigstens zu einem Großteil aus zumindest einem für zumindest einen Wellenlängenbereich wenigstens teilweise transparenten Material ausgebildet sein, wie beispielsweise aus Glas und/oder aus Glaskeramik. Beispielsweise könnte die Arbeitsplatte aus zumindest einem wenigstens im Wesentlichen intransparenten Material ausgebildet sein und/oder zumindest eine wenigstens im Wesentlichen intransparente Beschichtung aufweisen. Vorzugsweise sind die Arbeitsplatte und die Kochfeldplatte wenigstens zu einem Großteil und insbesondere vollständig aus dem gleichen Material ausgebildet. Die Kochfeldplatte ist insbesondere durch einen Teilbereich der Arbeitsplatte gebildet, welcher insbesondere zu einer Herstellung der Ausnehmung aus der Arbeitsplatte entfernt und/oder ausgeschnitten ist. Alternativ könnte die Kochfeldplatte unabhängig von der Arbeitsplatte hergestellt sein. Die Kochfeldplatte könnte beispielsweise aus zumindest einem aus der Arbeitsplatte entfernten Teilbereich und/oder aus zumindest einem neu zugeschnittenen Material gefertigt sein. Dadurch kann insbesondere ein hoher Bedienkomfort und/oder eine einfach zu handhabende und/oder zu pflegende Ausgestaltung erzielt werden, da die Kochfeldplatte und die Arbeitsplatte insbesondere in Bezug auf eine Reinigbarkeit gleich zu behandeln sind, wodurch Fehler in Bezug auf eine Reinigbarkeit vermieden und damit insbesondere eine langlebige Ausgestaltung ermöglicht werden kann.

Beispielsweise könnte die Kochfeldplatte eine Dicke aufweisen, welche wenigstens im Wesentlichen und insbesondere vollständig einer Dicke der Arbeitsplatte entsprechen könnte. Vorzugsweise weist die Kochfeldplatte eine Dicke auf, welche kleiner ist als eine Dicke der Arbeitsplatte. Unter einer "Dicke" eines Objekts soll insbesondere eine Länge einer kürzesten Seite eines kleinsten gedachten geometrischen Quaders verstanden werden, welcher das Objekt gerade noch vollständig umschließt. Insbesondere beträgt die Dicke der Kochfeldplatte maximal 90 %, insbesondere maximal 80 %, vorteilhaft maximal 70 % und vorzugsweise maximal 60 % einer Dicke der Arbeitsplatte. Die Dicke der Kochfeldplatte beträgt insbesondere mindestens 10 %, insbesondere mindestens 20 %, vorteilhaft mindestens 30 % und vorzugsweise mindestens 40 % einer Dicke der Arbeitsplatte. Dadurch kann insbesondere eine optimierte Beheizung von auf der Kochfeldplatte aufgestelltem Gargeschirr ermöglicht werden, da insbesondere eine optimale Kopplung zwischen zumindest einem das Gargeschirr beheizenden Heizelement und dem Gargeschirr erzielt werden kann. Insbesondere kann eine deutlich effizientere Energieübertragung erreicht werden, und zwar insbesondere unter Vermeidung einer komplizierten Ausdünnung der Arbeitsplatte in dem Kochflächenbereich.

Zudem wird vorgeschlagen, dass die Arbeitsplatte zumindest einen Teilbereich aufweist, oberhalb welchem zumindest ein Teilbereich der Kochfeldplatte insbesondere in wenigstens einem montierten Zustand und vorteilhaft bei einer senkrechten Betrachtung auf eine Haupterstreckungsebene der Kochfeldplatte und/oder der Arbeitsplatte angeordnet ist. Insbesondere ist der Teilbereich der Arbeitsplatte, oberhalb welchem der Teilbereich der Kochfeldplatte insbesondere angeordnet ist, in einem der Ausnehmung zugewandten Bereich der Arbeitsplatte angeordnet. Insbesondere begrenzt der Teilbereich der Arbeitsplatte, oberhalb welchem der Teilbereich der Kochfeldplatte insbesondere angeordnet ist, die Ausnehmung wenigstens teilweise und bildet insbesondere zumindest eine die Ausnehmung begrenzende Berandung aus. In wenigstens einer Querschnittsebene könnte die Arbeitsplatte in dem Teilbereich der Arbeitsplatte beispielsweise eine rechteckförmige Gestalt aufweisen. Alternativ oder zusätzlich könnte die Arbeitsplatte in wenigstens einer Querschnittsebene in dem Teilbereich der Arbeitsplatte beispielsweise eine treppenförmige Gestalt aufweisen. Bei einer senkrechten Betrachtung auf eine Haupterstreckungsebene der Arbeitsplatte und/oder der Kochfeldplatte sind die Arbeitsplatte und die Kochfeldplatte, insbesondere der Teilbereich der Arbeitsplatte und der Teilbereich der Kochfeldplatte, insbesondere überlappend angeordnet. Dadurch kann insbesondere eine kompakte und/oder stabile Ausgestaltung erzielt werden.

Beispielsweise könnte die Kochfeldplatte in wenigstens einem montierten Zustand lediglich durch die Kochfeldplattenaufnahmeeinheit von dem Teilbereich getrennt sein und insbesondere einen Abstand zu den Teilbereich aufweisen, welcher insbesondere durch eine Dicke der Kochfeldplattenaufnahmeeinheit definiert sein könnte. Vorzugsweise weist die Kochfeldvorrichtung zumindest eine Abstandsausgleichseinheit auf, welche wenigstens teilweise, insbesondere wenigstens zu einem Großteil und vorteilhaft vollständig zwischen dem Teilbereich der Arbeitsplatte und dem Teilbereich der Kochfeldplatte angeordnet ist und welche den Teilbereich der Kochfeldplatte zu dem Teilbereich der Arbeitsplatte in einem festgelegten Abstand beabstandet lagert. Unter der Wendung, dass die Abstandsausgleichseinheit "wenigstens teilweise" zwischen dem Teilbereich der Arbeitsplatte und dem Teilbereich der Kochfeldplatte angeordnet ist, soll insbesondere verstanden werden, dass die Abstandsausgleichseinheit zumindest einen Teilbereich aufweist, welcher zwischen dem Teilbereich der Arbeitsplatte und dem Teilbereich der Kochfeldplatte angeordnet und insbesondere zusätzlich zumindest einen weiteren Teilbereich aufweisen könnte, welcher bei einer senkrechten Betrachtung auf eine Haupterstreckungsebene der Arbeitsplatte und/oder der Kochfeldplatte außerhalb eines Überlappungsbereichs der Kochfeldplatte und der Arbeitsplatte angeordnet sein könnte. Insbesondere beträgt der festgelegte Abstand mindestens 0,5 mm, insbesondere mindestens 1 mm, vorteilhaft mindestens 2 mm, besonders vorteilhaft mindestens 3 mm und vorzugsweise mindestens 4 mm. Insbesondere beträgt der festgelegte Abstand maximal 50 mm, insbesondere maximal 40 mm, vorteilhaft maximal 30 mm, besonders vorteilhaft maximal 20 mm und vorzugsweise maximal 10 mm. Beispielsweise könnte die Abstandsausgleichseinheit wenigstens zu einem Großteil aus Kunststoff bestehen. Dadurch kann insbesondere eine optimale Position der Kochfeldplatte relativ zu der Arbeitsplatte erzielt werden, und zwar insbesondere in einfacher Art und Weise.

Ferner wird vorgeschlagen, dass eine einem Bediener zugewandte Oberfläche der Kochfeldplatte und eine dem Bediener zugewandte Oberfläche der Arbeitsplatte wenigstens im Wesentlichen in einer gemeinsamen Ebene angeordnet sind. Beispielweise könnten die einem Bediener zugewandte Oberfläche der Kochfeldplatte und die dem Bediener zugewandte Oberfläche der Arbeitsplatte insbesondere stetig ineinander übergehen und/oder bündig miteinander angeordnet sein. Alternativ oder zusätzlich könnten die Oberfläche der Kochfeldplatte und die Oberfläche der Arbeitsplatte bei einer senkrechten Betrachtung auf eine Haupterstreckungsebene der Arbeitsplatte und/oder der Kochfeldplatte benachbart zueinander angeordnet und insbesondere durch zumindest eine weitere Baueinheit, wie beispielsweise durch die Gehäuseeinheit und/oder durch die Kochfeldplattenaufnahmeeinheit und/oder durch die Dichtungseinheit, voneinander getrennt sein. Unter der Wendung, dass die einem Bediener zugewandte Oberfläche der Kochfeldplatte und die dem Bediener zugewandte Oberfläche der Arbeitsplatte "wenigstens im Wesentlichen" in einer gemeinsamen Ebene angeordnet sind, soll insbesondere verstanden werden, dass eine von der einem Bediener zugewandten Oberfläche der Kochfeldplatte aufgespannte erste Ebene und eine von der einem Bediener zugewandten Oberfläche der Arbeitsplatte aufgespannte zweite Ebene in einer senkrecht zu der ersten Ebene und/oder zu der zweiten Ebene ausgerichteten Richtung einen Abstand von maximal 2 mm, insbesondere maximal 1,5 mm, vorteilhaft maximal 1 mm, besonders vorteilhaft maximal 0,5 mm und vorzugsweise maximal 0,1 mm aufweisen und/oder einen Abstand von maximal 50 %, insbesondere von maximal 15 %, vorteilhaft maximal 10 %, besonders vorteilhaft maximal 5 % und vorzugsweise maximal 0,1 % einer Erstreckung der Kochfeldplatte und/oder der Arbeitsplatte in der Richtung aufweisen. Dadurch kann insbesondere eine einem Bediener zugewandte Oberfläche wenigstens im Wesentlichen bündig ausgestaltet werden, wodurch insbesondere eine geringe Wahrscheinlichkeit einer Verletzung eines Bedieners aufgrund von hervortretenden Ecken und/oder Kanten und/oder Unregelmäßigkeiten ermöglicht werden kann.

Zudem wird vorgeschlagen, dass die Kochfeldvorrichtung zumindest eine Bedienblende aufweist. Die Bedienblende könnte insbesondere bei einer senkrechten Betrachtung auf eine Haupterstreckungsebene der Arbeitsplatte benachbart zu der Kochfeldplatte und vorteilhaft zwischen der Kochfeldplatte und der Arbeitsplatte angeordnet sein. Beispielsweise könnte die Bedienblende bei einer senkrechten Betrachtung auf eine Haupterstreckungsebene der Arbeitsplatte benachbart zu der Kochfeldvorrichtung und/oder zu der Kochfeldplattenaufnahmeeinheit angeordnet sein. Die Bedienblende könnte insbesondere an der Kochfeldvorrichtung und/oder an der Kochfeldplattenaufnahmeeinheit befestigt sein und insbesondere gemeinsam mit der Kochfeldvorrichtung und/oder an der Kochfeldplattenaufnahmeeinheit eine Vormontageeinheit bilden. Vorzugsweise ist die Bedienblende in dem Montagebereich angeordnet. Beispielsweise könnte die Bedienblende ein Teilbereich der Kochfeldplatte sein. Insbesondere sind die Bedienblende und die Kochfeldplatte verschieden ausgebildet und insbesondere voneinander getrennte Baueinheiten. Dadurch kann insbesondere ein hoher Bedienkomfort ermöglicht werden. Insbesondere kann einem Bediener zu einer Bedienung eines Kochfelds ein Bücken erspart werden, welches der Bediener insbesondere im Fall einer an einer Frontseite befindlichen und insbesondere vertikal angeordneten Bedienerschnittstelle vornehmen müsste, um das Kochfeld bedienen zu können. Insbesondere kann ein Bediener unmittelbar an dem Kochfeld und/oder in einer ergonomisch vorteilhaften Position agieren. Insbesondere kann eine markenspezifische Bedienlogik beibehalten werden.

Weiterhin wird vorgeschlagen, dass die Bedienblende und die Kochfeldplatte wenigstens zu einem Großteil aus verschiedenen Materialien gebildet sind, wodurch insbesondere eine hohe Flexibilität hinsichtlich einer Gestaltungsfreiheit erreicht werden kann. Insbesondere kann die Bedienblende in markentypischer Form ausgeführt sein, wodurch insbesondere ein hoher Wiedererkennungswert und/oder ein hoher Identifikationsgrad erzielt werden kann.

Ferner wird vorgeschlagen, dass die Bedienblende wenigstens zu einem Großteil aus einem Material ausgebildet ist, welches für zumindest einen Wellenlängenbereich, welcher insbesondere im Bereich des sichtbaren Lichts angeordnet sein könnte, wenigstens teilweise transparent ist. Insbesondere könnte die Kochfeldplatte wenigstens zu einem Großteil aus einem Material ausgebildet sein, welches, insbesondere für sichtbares Licht, wenigstens im Wesentlichen intransparent sein könnte. Der Wellenlängenbereich könnte insbesondere rotes Licht sein und sich insbesondere von wenigstens im Wesentlichen 650 nm bis 750 nm erstrecken. Alternativ oder zusätzlich könnte der Wellenlängenbereich sich im Wesentlichen über einen gesamten Bereich des sichtbaren Lichts und/oder über einen Bereich von wenigstens im Wesentlichen 380 nm bis 750 nm erstrecken. Unter der Wendung, dass ein Objekt für zumindest einen Wellenlängenbereich "wenigstens teilweise transparent" ist, soll insbesondere verstanden werden, dass das Objekt vollständig transparent ist oder teilweise transparent, insbesondere milchig transparent, wie beispielsweise bei einem milchig ausgestalteten Objekt. Dadurch kann insbesondere in einem Bereich der Bedienblende eine gezielte Beleuchtung ermöglicht werden, wodurch insbesondere eine einfache und/oder intuitive Bedienung des Kochfelds erreicht werden kann.

Zudem wird vorgeschlagen, dass das Garsystem zumindest eine Abzugseinheit aufweist, welche zu einem Absaugen von in wenigstens einem Betriebszustand entstehenden Dämpfen aus zumindest einem Kochraum vorgesehen ist und welche bei einer senkrechten Betrachtung auf eine Haupterstreckungsebene der Arbeitsplatte wenigstens teilweise benachbart zu der Kochfeldplatte angeordnet ist. Unter der Wendung, dass ein erstes Objekt bei einer senkrechten Betrachtung auf eine Haupterstreckungsebene der Arbeitsplatte "wenigstens teilweise" benachbart zu einem zweiten Objekt angeordnet ist, soll insbesondere verstanden werden, dass das erste Objekt zumindest ein Objektelement aufweist, welches bei einer senkrechten Betrachtung auf eine Haupterstreckungsebene der Arbeitsplatte benachbart zu dem zweiten Objekt angeordnet ist und insbesondere zumindest ein weiteres Objektelement aufweisen könnte, welches bei einer senkrechten Betrachtung auf eine Haupterstreckungsebene der Arbeitsplatte in einer von einer benachbarten Anordnung verschiedenen Anordnung relativ zu dem zweiten Objekt angeordnet ist. Beispielsweise könnte zumindest ein weiteres Objektelement der Abzugseinheit bei einer senkrechten Betrachtung auf eine Haupterstreckungsebene der Arbeitsplatte wenigstens zu einem Großteil überlappend mit der Kochfeldplatte und/oder mit der Kochfeldplatteneinheit angeordnet sein. Alternativ oder zusätzlich könnte zumindest ein weiteres Objektelement der Abzugseinheit bei einer senkrechten Betrachtung auf eine Haupterstreckungsebene der Arbeitsplatte wenigstens zu einem Großteil überlappend mit der Arbeitsplatte angeordnet sein. Das erste Objekt könnte beispielsweise die Abzugseinheit und/oder die Bedienblende sein. Das zweite Objekt könnte beispielsweise die Kochfeldplatte und/oder die Kochfeldvorrichtung und/oder die Kochfeldplattenaufnahmeeinheit sein. Insbesondere im Fall, dass das erste Objekt die Abzugseinheit ist, könnte das Objektelement insbesondere zumindest eine Luftleiteinheit der Abzugseinheit und/oder zumindest ein Gebläserad der Abzugseinheit sein. Das weitere Objektelement könnte, insbesondere im Fall, dass das erste Objekt die Abzugseinheit ist, insbesondere zumindest ein Gebläserad der Abzugseinheit sein.

Unter einer "Abzugseinheit" soll insbesondere eine Einheit verstanden werden, welche dazu vorgesehen ist, in wenigstens einem Betriebszustand entstehende Dämpfe abzusaugen und/oder zu filtern, und welche insbesondere dazu vorgesehen ist, diese Dämpfe aus einem Kochbereich zumindest wegzutransportieren. Die Abzugseinheit weist insbesondere zumindest einen Fettfilter auf, welcher dazu vorgesehen ist, in den in wenigstens einem Betriebszustand entstehenden Dämpfen gelöste Fettpartikel wenigstens im Wesentlichen aufzunehmen und/oder aus den Dämpfen wenigstens im Wesentlichen zu entfernen. Insbesondere weist die Abzugseinheit zumindest ein Gebläserad auf, das dazu vorgesehen ist, in wenigstens einem Betriebszustand zumindest einen Ansaugstrom für in dem Betriebszustand entstehende Dämpfe bereitzustellen und insbesondere die abgesaugten Dämpfe aus dem Kochbereich zumindest wegzutransportieren. Beispielsweise könnte die Abzugseinheit dazu vorgesehen sein, die in dem Betriebszustand entstehenden Dämpfe aus dem Kochbereich und zusätzlich aus einem Kochraum abzuleiten und beispielsweise zumindest einer Abluftleitung zuzuführen. Alternativ könnte die Abzugseinheit insbesondere dazu vorgesehen sein, die in dem Betriebszustand entstehenden Dämpfe aus dem Kochbereich in zumindest einen weiteren Teilbereich des Kochraums zu transportieren. Unter einem "Kochbereich" soll insbesondere ein Teilbereich eines Kochraums verstanden werden, in welchem in wenigstens einem Betriebszustand ein Garvorgang erfolgt und in welchen insbesondere bei dem Garvorgang entstehende Dämpfe aus zumindest einem beheizten Gargeschirr entweichen und welcher sich vorteilhaft in einer Einbaulage wenigstens zu einem Großteil oberhalb der Kochfeldplatte erstreckt. Unter einem "Kochraum" soll insbesondere ein Raum, insbesondere ein Zimmer, verstanden werden, in welchem die Kochfeldvorrichtung und/oder das die Kochfeldvorrichtung umfassende Garsystem aufgestellt und/oder angeordnet ist.

Die Abzugseinheit weist insbesondere zumindest eine Eintrittseinheit auf, welche insbesondere zumindest eine Abzugsausnehmung definiert und/oder begrenzt, durch welche die Abzugseinheit insbesondere in wenigstens einem Betriebszustand entstehende Dämpfe absaugt und/oder durch welche in wenigstens einem Betriebszustand insbesondere in dem Betriebszustand entstehende Dämpfe hindurchtreten. Beispielsweise könnte die Eintrittseinheit wenigstens teilweise einstückig mit der Arbeitsplatte und/oder mit der Kochfeldplatte und/oder mit der Kochfeldplattenaufnahmeeinheit ausgebildet sein. Insbesondere könnte die Eintrittseinheit mehrteilig ausgebildet sein, wobei insbesondere zumindest ein Teilbereich der Eintrittseinheit einstückig mit einer ersten Baueinheit und insbesondere ein zweiter Teilbereich der Eintrittseinheit einstückig mit einer zweiten Baueinheit ausgebildet sein könnte. Die erste Baueinheit und/oder die zweite Baueinheit könnte beispielsweise die Arbeitsplatte und/oder die Kochfeldplatte und/oder die Kochfeldplattenaufnahmeeinheit sein. Die Abzugseinheit weist insbesondere zumindest eine Luftleiteinheit auf, welche insbesondere zumindest eine Führungsstrecke für in wenigstens einem Betriebszustand aus dem Kochraum abgesaugte Dämpfe definiert und/oder begrenzt.

Insbesondere verbindet die Luftleiteinheit das Gebläserad und die Eintrittseinheit fluidtechnisch.

Dadurch kann insbesondere eine kompakte Ausgestaltung erzielt werden. Insbesondere kann die Abzugseinheit gemeinsam mit der Kochfeldvorrichtung und der Kochfeldplatte in der Ausnehmung angeordnet werden, wodurch insbesondere auf eine externe Abzugseinheit verzichtet werden kann. Insbesondere durch eine Montage der Abzugseinheit in der Ausnehmung der Arbeitsplatte, können eine einem Bediener zugewandte Oberfläche der Abzugseinheit und eine einem Bediener zugewandte Oberfläche der Arbeitsplatte wenigstens im Wesentlichen in einer gemeinsamen Ebene angeordnet werden, wodurch insbesondere eine einem Bediener zugewandte Oberfläche wenigstens im Wesentlichen bündig ausgestaltet werden kann. Dadurch kann insbesondere eine geringe Wahrscheinlichkeit einer Verletzung eines Bedieners aufgrund von hervortretenden Ecken und/oder Kanten und/oder Unregelmäßigkeiten ermöglicht werden. Insbesondere durch eine Montage der Abzugseinheit in der Ausnehmung der Arbeitsplatte, können eventuell auftretende Zwischenräume zwischen der Abzugseinheit und der Arbeitsplatte und/oder der Kochfeldplatte und/oder der Kochfeldplattenaufnahmeeinheit in einfacher Weise abgedichtet werden, beispielsweise mittels Silikon, wodurch insbesondere ein Eindringen von Verunreinigungen vermieden und/oder eine langlebige Ausgestaltung erzielt werden kann.

Die Abzugseinheit könnte insbesondere wenigstens teilweise in dem Montagebereich angeordnet sein. Insbesondere könnte die Abzugseinheit bei einer senkrechten Betrachtung auf eine Haupterstreckungsebene der Arbeitsplatte wenigstens zu einem Großteil überlappend mit der Kochfeldplatte und/oder mit der Kochfeldplattenaufnahmeeinheit angeordnet sein. Vorzugsweise ist die Abzugseinheit bei einer senkrechten Betrachtung auf eine Haupterstreckungsebene der Arbeitsplatte wenigstens teilweise benachbart zu der Kochfeldvorrichtung und/oder zu der Kochfeldplattenaufnahmeeinheit angeordnet. Die Abzugseinheit ist bei einer senkrechten Betrachtung auf eine Haupterstreckungsebene der Arbeitsplatte insbesondere wenigstens teilweise benachbart zu der Kochfeldplatte und vorteilhaft wenigstens teilweise zwischen der Kochfeldplatte und der Arbeitsplatte angeordnet. Bei einer senkrechten Betrachtung auf eine Haupterstreckungsebene der Arbeitsplatte ist insbesondere zumindest die Luftleiteinheit der Abzugseinheit insbesondere benachbart zu der Kochfeldplatte und vorteilhaft zwischen der Kochfeldplatte und der Arbeitsplatte angeordnet. Zumindest ein Objektelement der Abzugseinheit, insbesondere zumindest die Luftleiteinheit der Abzugseinheit, könnte insbesondere an der Kochfeldvorrichtung und/oder an der Kochfeldplattenaufnahmeeinheit befestigt sein und insbesondere gemeinsam mit der Kochfeldvorrichtung und/oder an der Kochfeldplattenaufnahmeeinheit eine Vormontageeinheit bilden. Das Garsystem weist insbesondere zumindest eine Befestigungseinheit auf, welche insbesondere in wenigstens einem Vormontagezustand und vorteilhaft in dem Betriebszustand zumindest ein Objektelement der Abzugseinheit, insbesondere zumindest die Luftleiteinheit der Abzugseinheit, an der Kochfeldvorrichtung und/oder an der Kochfeldplattenaufnahmeeinheit befestigt. Dadurch kann insbesondere eine hohe Flexibilität, insbesondere hinsichtlich einer Anordnung der Abzugseinheit relativ zu der Kochfeldplatte und/oder relativ zu der Kochfeldplattenaufnahmeeinheit, erreicht werden. Insbesondere kann die Abzugseinheit neben und/oder hinter unterschiedlich breiten und/oder tiefen Kochfeldvorrichtungen angeordnet werden, wodurch insbesondere eine hohe Flexibilität erzielt und/oder auf verschiedene Ausgestaltungen von Abzugseinheiten, welche jeweils auf eine spezielle Ausgestaltung einer jeweiligen Kochfeldvorrichtung angepasst sein könnten, verzichtet werden, wodurch insbesondere geringe Kosten und/oder eine geringe Lagerhaltung ermöglicht werden kann.

Ferner wird vorgeschlagen, dass das Garsystem zumindest eine Eintrittseinheit, welche zumindest eine Abzugsausnehmung definiert und/oder begrenzt, durch welche die Abzugseinheit in dem Betriebszustand entstehende Dämpfe insbesondere aus dem Kochraum absaugt, und durch zumindest eine Verschlusseinheit aufweist, welche zu einem reversiblen Verschließen der Abzugsausnehmung vorgesehen ist. Unter einer "Verschlusseinheit" soll insbesondere eine Einheit verstanden werden, welche zumindest ein Verschlusselement aufweist, das in wenigstens einem geschlossenen Zustand des Verschlusselements die Abzugsausnehmung wenigstens im Wesentlichen verschließt und in wenigstens einem geöffneten Zustand des Verschlusselements die Abzugsausnehmung wenigstens teilweise und vorteilhaft wenigstens zu einem Großteil freilegt. Die Verschlusseinheit weist insbesondere zumindest eine Verschlussgehäuseeinheit auf, welche insbesondere in dem Betriebszustand an der Eintrittseinheit befestigt ist. Das Verschlusselement ist insbesondere relativ zu der Verschlussgehäuseeinheit beweglich gelagert. In dem geschlossenen Zustand des Verschlusselements sind insbesondere eine einem Bediener zugewandte Oberfläche der Verschlusseinheit und eine einem Bediener zugewandte Oberfläche der Kochfeldplatte und/oder der Arbeitsplatte wenigstens im Wesentlichen in einer Ebene angeordnet.

Beispielsweise könnte das Verschlusselement insbesondere genau zwei Zustände, und zwar insbesondere den geschlossenen Zustand und den geöffneten Zustand, aufweisen und/oder in insbesondere genau zwei Zuständen anordenbar sein. Alternativ könnte das Verschlusselement insbesondere zumindest drei, vorteilhaft zumindest vier, besonders vorteilhaft zumindest fünf und vorzugsweise mehrere Zustände aufweisen und/oder in den zumindest drei, vorteilhaft zumindest vier, besonders vorteilhaft zumindest fünf und vorzugsweise mehreren Zuständen anordenbar sein. Die Verschlusseinheit könnte beispielsweise zu einer manuellen Betätigung, insbesondere durch einen Bediener, vorgesehen sein. Alternativ oder zusätzlich könnte die Verschlusseinheit beispielsweise zu einer automatischen Betätigung, insbesondere durch zumindest eine System-Steuereinheit insbesondere des Garsystems, vorgesehen sein. Das Garsystem könnte insbesondere zumindest eine System-Steuereinheit aufweisen, welche insbesondere zu einer Steuerung und/oder Regelung der Verschlusseinheit und insbesondere des Verschlusselements vorgesehen sein könnte. Beispielsweise könnte die System-Steuereinheit getrennt von einer Steuereinheit der Kochfeldvorrichtung ausgebildet sein. Alternativ könnten die System-Steuereinheit und eine Steuereinheit der Kochfeldvorrichtung wenigstens teilweise und vorteilhaft vollständig einstückig ausgebildet sein. Dadurch kann insbesondere ein insbesondere ungewolltes Eindringen von Verunreinigungen in die Abzugsausnehmung vermieden werden, wodurch vorteilhaft eine langlebige Ausgestaltung erzielt werden kann. Durch das reversible Verschließen der Abzugsausnehmung kann insbesondere in wenigstens einem geschlossenen Zustand des Verschlusselements ein Eindruck einer durchgehenden Arbeitsplatte gewährleistet werden und in wenigstens einem geöffneten Zustand des Verschlusselements eine ausreichende und/oder ungestörte Absaugung von in dem Betriebszustand entstehenden Dämpfen ermöglicht werden.

Das Garsystem soll hierbei nicht auf die oben beschriebene Anwendung und Ausführungsform beschränkt sein. Insbesondere kann das Garsystem zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Garsystem mit einer Arbeitsplatte, mit einer Kochfeldplatte und mit einer Bedienblende in einem montierten Zustand in einer schematischen Draufsicht,
- Fig. 2: einen Ausschnitt eines Schnitts entlang der Linie II-II in Figur 1 in einer schematischen Schnittdarstellung,
- Fig. 3: einen Ausschnitt eines alternativen Garsystems mit einer Arbeitsplatte, mit einer Kochfeldplatte, mit einer Dichtungseinheit, mit einer Abstandsausgleichseinheit und mit einer Kochfeldvorrichtung in einer schematischen Schnittdarstellung,
- Fig. 4: einen Ausschnitt eines alternativen Garsystems mit einer Arbeitsplatte, mit einer Kochfeldplatte, mit einer Dichtungseinheit und mit einer Kochfeldvorrichtung in einer schematischen Schnittdarstellung,
- Fig. 5: einen Ausschnitt eines alternativen Garsystems mit einer Arbeitsplatte, mit einer Kochfeldplatte, mit einer Dichtungseinheit und mit einer Kochfeldvorrichtung in einer schematischen Schnittdarstellung,
- Fig. 6: einen Ausschnitt eines alternativen Garsystems mit einer Arbeitsplatte, mit einer Kochfeldplatte, mit einer Dichtungseinheit, mit einer Abstandsausgleichseinheit und mit einer Kochfeldvorrichtung in einer schematischen Schnittdarstellung,
- Fig. 7: einen Ausschnitt eines alternativen Garsystems mit einer Arbeitsplatte, mit einer Kochfeldplatte, mit einer Dichtungseinheit, mit einer Abstandsausgleichseinheit und mit einer Kochfeldvorrichtung in einer schematischen Schnittdarstellung,
- Fig. 8: einen Ausschnitt eines alternativen Garsystems mit einer Arbeitsplatte, mit einer Kochfeldplatte, mit einer Dichtungseinheit, mit einer Abstandsausgleichseinheit, mit einer Kochfeldvorrichtung, mit einer Abzugseinheit, mit einer Eintrittseinheit, mit einer Verschlusseinheit und mit einer Befestigungseinheit in einer schematischen Schnittdarstellung,
- Fig. 9: das Garsystem aus Figur 8 in einem geschlossenen Zustand der Verschlusseinheit in einer schematischen Darstellung,
- Fig. 10: das Garsystem aus Figur 8 in einem geöffneten Zustand der Verschlusseinheit in einer schematischen Darstellung,
- Fig. 11: ein alternatives Garsystem in einem geschlossenen Zustand einer Verschlusseinheit des Garsystems in einer schematischen Darstellung und
- Fig. 12: das Garsystem aus Figur 11 in einem geöffneten Zustand der Verschlusseinheit in einer schematischen Darstellung.

Fig. 1 zeigt ein Garsystem 28a mit einer Arbeitsplatte 14a, mit einer Kochfeldplatte 18a und mit einer Bedienblende 22a in einem montierten Zustand. Die Kochfeldplatte 18a ist Teil eines Kochfelds 26a. Das Kochfeld 26a ist Teil des Garsystems 28a. Im vorliegenden Ausführungsbeispiel ist das Kochfeld 26a als ein Induktionskochfeld ausgebildet.

Die Arbeitsplatte 14a weist eine Ausnehmung 12a auf (vgl. Fig. 1 und 2). Die Ausnehmung 12a ist zu einer Aufnahme einer Kochfeldvorrichtung 10a vorgesehen. Das Kochfeld 26a weist die Kochfeldvorrichtung 10a auf. Die Kochfeldvorrichtung 10a ist als eine Induktionskochfeldvorrichtung ausgebildet. Die Kochfeldvorrichtung 10a ist zu einer Montage in der Ausnehmung 12a der Arbeitsplatte 14a vorgesehen. In einem montierten Zustand ist die Kochfeldvorrichtung 10a in der Ausnehmung 12a der Arbeitsplatte 14a angeordnet.

Die Kochfeldvorrichtung 10a weist eine Gehäuseeinheit 46a auf (vgl. Fig. 2). In einem montierten Zustand bildet die Gehäuseeinheit 46a einen Teil eines Kochfeldaußengehäuses aus, und zwar insbesondere eines Kochfeldaußengehäuses insbesondere des Kochfelds 26a. Die Gehäuseeinheit 46a ist als eine Außengehäuseeinheit ausgebildet. Die Gehäuseeinheit 46a definiert einen Aufnahmeraum 48a zu einer Aufnahme zumindest eines Bauteils 50a.

Das Bauteil 50a könnte beispielsweise zumindest ein Heizelement und/oder zumindest eine Versorgungseinheit und/oder zumindest eine Kochfeldelektronik und/oder zumindest eine Kühlungseinheit sein.

In einem montierten Zustand bildet die Kochfeldplatte 18a einen Teil eines Kochfeldaußengehäuses aus, und zwar insbesondere eines Kochfeldaußengehäuses, insbesondere des Kochfelds 26a. Die Kochfeldplatte 18a ist zu einem Aufstellen von Gargeschirr vorgesehen (nicht dargestellt).

Die Kochfeldvorrichtung 10a weist mehrere Heizelemente (nicht dargestellt) auf. Die Heizelemente sind in einer Einbaulage unterhalb der Kochfeldplatte 18a angeordnet. Die Heizelemente sind dazu vorgesehen, auf der Kochfeldplatte 18a oberhalb der Heizelemente aufgestelltes Gargeschirr zu erhitzen. In einem montierten Zustand sind die Heizelemente in dem Aufnahmeraum 48a angeordnet.

Die Kochfeldvorrichtung 10a weist einen Montagebereich 16a auf (vgl. Fig. 2). Der Montagebereich 16a ist zu einer Montage der frei adaptierbaren Kochfeldplatte 18a vorgesehen. Die Gehäuseeinheit 46a definiert den Montagebereich 16a teilweise.

Die Kochfeldvorrichtung 10a weist eine Schutzeinheit 24a auf (vgl. Fig. 2). Die Schutzeinheit 24a reduziert ein Eindringen von Verunreinigungen in einen Bereich unterhalb des Montagebereichs 16a vor einer Montage der Kochfeldplatte 18a. Bei einer senkrechten Betrachtung auf eine Haupterstreckungsebene der Gehäuseeinheit 46a erstreckt sich die Schutzeinheit 24a über einen Großteil einer Flächenerstreckung der Gehäuseeinheit 46a. Die Schutzeinheit 24a reduziert ein Eindringen von Verunreinigungen in den Aufnahmeraum 48a vor einer Montage der Kochfeldplatte 18a.

Die Kochfeldvorrichtung 10a weist eine Kochfeldplattenaufnahmeeinheit 20a auf (vgl. Fig. 2). Die Kochfeldplattenaufnahmeeinheit 20a und die Gehäuseeinheit 46a sind einstückig ausgebildet. Im vorliegenden Ausführungsbeispiel umgreift die Kochfeldplattenaufnahmeeinheit 20a den Montagebereich 16a teilweise.

Zusätzlich zu der Montage der Kochfeldplatte 18a ist der Montagebereich 16a zu einer Montage der Bedienblende 22a vorgesehen (vgl. Fig. 1). In einem montierten Zustand ist die Bedienblende 22a in einem einem Bediener zugewandten Bereich der Ausnehmung 12a der Arbeitsplatte 14a angeordnet. Bei einer senkrechten Betrachtung auf eine Haupterstreckungsebene der Arbeitsplatte 14a ist in einem montierten Zustand in einem Bereich der Bedienblende 22a eine Bedienerschnittstelle 52a angeordnet.

Die Kochfeldvorrichtung 10a weist die Bedienerschnittstelle 52a zu einer Eingabe und/oder Auswahl von Betriebsparametern auf, beispielsweise einer Heizleistung und/oder einer Heizleistungsdichte und/oder einer Heizzone. Die Bedienerschnittstelle 52a ist zu einer Ausgabe eines Werts eines Betriebsparameters an einen Bediener vorgesehen.

Die Kochfeldvorrichtung 10a weist eine Steuereinheit 56a auf. Die Steuereinheit 56a ist dazu vorgesehen, in Abhängigkeit von mittels der Bedienerschnittstelle 52a eingegebener Betriebsparameter Aktionen auszuführen und/oder Einstellungen zu verändern. Die Steuereinheit 56a regelt in einem Heizbetriebszustand eine Energiezufuhr zu den Heizelementen.

Die Bedienblende 22a ist Teil des Garsystems 28a. Das Garsystem 28a weist die Bedienblende 22a auf. In einem montierten Zustand ist die Bedienblende 22a in dem Montagebereich 16a angeordnet. In einer Tiefenrichtung 54a sind die Bedienblende 22a und die Kochfeldplatte 18a in einem montierten Zustand benachbart zueinander in dem Montagebereich 16a angeordnet.

Die Bedienblende 22a und die Kochfeldplatte 18a sind voneinander verschieden ausgebildet und insbesondere jeweils als eigenständige Baueinheit ausgebildet. Die Bedienblende 22a und die Kochfeldplatte 18a sind zu einem Großteil aus verschiedenen Materialien gebildet. Die Bedienblende 22a ist zu einem Großteil aus einem Material ausgebildet ist, welches für zumindest einen Wellenlängenbereich des sichtbaren Lichts transparent ist. Im vorliegenden Ausführungsbeispiel ist die Bedienblende 22a zu einem Großteil aus einem Material ausgebildet ist, welches für rotes Licht transparent ist. Die Kochfeldplatte 18a ist aus einem Material ausgebildet, welches im Wesentlichen intransparent ist.

Im vorliegenden Ausführungsbeispiel ist die Arbeitsplatte 14a aus einem Material ausgebildet, welches im Wesentlichen intransparent ist. Die Arbeitsplatte 14a und die Kochfeldplatte 18a sind zu einem Großteil aus dem gleichen Material ausgebildet. Die Kochfeldplatte 18a ist durch einen Teilbereich der Arbeitsplatte 14a gebildet, welcher zu einer Herstellung der Ausnehmung 12a aus der Arbeitsplatte 14a entfernt und/oder ausgeschnitten ist.

Die Kochfeldplatte 18a weist eine Dicke 30a auf, welche kleiner ist als eine Dicke 32a der Arbeitsplatte 14a. Im vorliegenden Ausführungsbeispiel ist die Dicke 30a der Kochfeldplatte 18a wesentlich kleiner als die Dicke 32a der Arbeitsplatte 14. Die Dicke 30a der Kochfeldplatte 18a beträgt im Wesentlichen 40 % der Dicke 32a der Arbeitsplatte 14a.

In einem an die Ausnehmung 12a der Arbeitsplatte 14a angrenzenden Bereich weist die Arbeitsplatte 14a in einer Querschnittsebene, welche insbesondere senkrecht zu einer Haupterstreckungsebene der Arbeitsplatte 14a ausgerichtet ist, eine stufenförmige Gestalt auf. In einem montierten Zustand ist ein Teilbereich 36a der Kochfeldplatte 18a oberhalb eines Teilbereichs 34a der Arbeitsplatte 14a angeordnet. Die Arbeitsplatte 14a weist den Teilbereich 34a auf, oberhalb welchem der Teilbereich 36a der Kochfeldplatte 18a angeordnet ist. Der Teilbereich 34a der Arbeitsplatte 14a, oberhalb welchem der Teilbereich 36a der Kochfeldplatte 18a angeordnet ist, weist die stufenförmige Gestalt auf.

Der Teilbereich 36a der Kochfeldplatte 18a ist in einem montierten Zustand in einer Vertikalrichtung 60a oberhalb des Teilbereichs 34a der Arbeitsplatte 14a angeordnet. Die Vertikalrichtung 60a ist im Wesentlichen senkrecht zu einer Haupterstreckungsebene der Kochfeldplatte 18a und/oder der Arbeitsplatte 14a ausgerichtet.

In einem montierten Zustand ist ein Teilbereich der Gehäuseeinheit 46a zwischen dem Teilbereich 34a der Arbeitsplatte 14a und dem Teilbereich 36a der Kochfeldplatte 18a angeordnet. Die Kochfeldplattenaufnahmeeinheit 20a ist in einem montierten Zustand zwischen dem Teilbereich 34a der Arbeitsplatte 14a und dem Teilbereich 36a der Kochfeldplatte 18a angeordnet.

Das Garsystem 28a weist eine Dichtungseinheit 58a auf. Die Dichtungseinheit 58a dichtet in einem montierten Zustand einen Zwischenraum zwischen der Kochfeldplatte 18a und der Arbeitsplatte 14a im Wesentlichen ab. In einer parallel zu einer Haupterstreckungsebene der Arbeitsplatte 14a und/oder der Kochfeldplatte 18a ausgerichteten Richtung ist die Dichtungseinheit 58a zwischen der Arbeitsplatte 14a und der Kochfeldplatte 18a angeordnet.

Im vorliegenden Ausführungsbeispiel sind in einem montierten Zustand eine einem Bediener zugewandte Oberfläche 42a der Kochfeldplatte 18a und eine dem Bediener zugewandte Oberfläche 44a der Arbeitsplatte 14a im Wesentlichen in einer gemeinsamen Ebene angeordnet. Eine einem Bediener zugewandte Seite der Gehäuseeinheit 46a ist im vorliegenden Ausführungsbeispiel in der Vertikalrichtung 60a unterhalb einer durch die Oberfläche 42a der Kochfeldplatte 18a und/oder durch die Oberfläche 44a der Arbeitsplatte 14a aufgespannten Ebene angeordnet.

In einem Verfahren zu einer Montage des Garsystems 28a wird die Kochfeldvorrichtung 10a in der Ausnehmung 12a der Arbeitsplatte 14a montiert. Anschließend wird die frei adaptierbare Kochfeldplatte 18a in dem Montagebereich 16a der Kochfeldvorrichtung 10a montiert.

In einem montierten Zustand ist die Kochfeldplatte 18a, welche insbesondere Teil des Kochfelds 26a ist, in dem Montagebereich 16a der Kochfeldvorrichtung 10a angeordnet, welche insbesondere Teil des Kochfelds 26a ist. Das Kochfeld 26a weist die Kochfeldvorrichtung 10a und die Kochfeldplatte 18a auf, welche teilweise in dem Montagebereich 16a angeordnet ist.

In Fig. 3 bis 11 sind sieben weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 2 verwiesen werden kann. Zur Unterscheidung der Ausführungsbeispiele ist der Buchstabe a in den Bezugszeichen des Ausführungsbeispiels in den Fig. 1 bis 2 durch die Buchstaben b bis h in den Bezugszeichen des Ausführungsbeispiels der Fig. 3 bis 11 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 2 verwiesen werden.

Fig. 3 zeigt einen Ausschnitt eines alternativen Garsystems 28b mit einer Arbeitsplatte 14b, mit einer Kochfeldplatte 18b, mit einer Dichtungseinheit 58b und mit einer Kochfeldvorrichtung 10b. Die Arbeitsplatte 14b weist einen Teilbereich 34b auf, oberhalb welchem in einem montierten Zustand ein Teilbereich 36b der Kochfeldplatte 18a angeordnet ist. Der Teilbereich 36b der Kochfeldplatte 18b ist in einem montierten Zustand in einer Vertikalrichtung 60b oberhalb des Teilbereichs 34b der Arbeitsplatte 14b angeordnet.

In der Vertikalrichtung 60b ist eine Gehäuseeinheit 46b, insbesondere eine Kochfeldplattenaufnahmeeinheit 20b, zwischen dem Teilbereich 36b der Kochfeldplatte 18b und dem Teilbereich 34b der Arbeitsplatte 14b angeordnet. Eine Dicke 30b der Kochfeldplatte 18b beträgt im Wesentlichen 20 % einer Dicke 32b der Arbeitsplatte 14b.

Das Garsystem 28b weist im vorliegenden Ausführungsbeispiel eine Abstandsausgleichseinheit 38b auf. Die Abstandsausgleichseinheit 38b ist teilweise zwischen dem Teilbereich 34b der Arbeitsplatte 14b und dem Teilbereich 36b der Kochfeldplatte 18b angeordnet. In einem montierten Zustand lagert die Abstandsausgleichseinheit 38b den Teilbereich 36b der Kochfeldplatte 18b zu dem Teilbereich 34b der Arbeitsplatte 14b in einem festgelegten Abstand 40b beabstandet.

In der Vertikalrichtung 60b ist die Abstandsausgleichseinheit 38b zwischen dem Teilbereich 34b der Arbeitsplatte 14b und der Gehäuseeinheit 46b, insbesondere der Kochfeldplattenaufnahmeeinheit 20b, angeordnet.

Fig. 4 zeigt einen Ausschnitt eines alternativen Garsystems 28c mit einer Arbeitsplatte 14c, mit einer Kochfeldplatte 18c, mit einer Dichtungseinheit 58c und mit einer Kochfeldvorrichtung 10c. Ein Teilbereich 36c der Kochfeldplatte 18c ist in einem montierten Zustand in einer Vertikalrichtung 60c oberhalb eines Teilbereichs 34c der Arbeitsplatte 14c angeordnet.

In der Vertikalrichtung 60c ist eine Gehäuseeinheit 46c, insbesondere eine Kochfeldplattenaufnahmeeinheit 20c, zwischen dem Teilbereich 36c der Kochfeldplatte 18c und dem Teilbereich 34c der Arbeitsplatte 14c angeordnet. Eine Dicke 30c der Kochfeldplatte 18c beträgt im Wesentlichen 20 % einer Dicke 32c der Arbeitsplatte 14c.

Das Garsystem 28c weist eine Abstandsausgleichseinheit 38c auf. Die Abstandsausgleichseinheit 38c ist teilweise zwischen dem Teilbereich 34c der Arbeitsplatte 14c und dem Teilbereich 36c der Kochfeldplatte 18c angeordnet. Die Abstandsausgleichseinheit 38c ist im vorliegenden Ausführungsbeispiel einstückig mit der Dichtungseinheit 58c ausgebildet. Die Dichtungseinheit 58c und/oder die Abstandsausgleichseinheit 38c sind in einem montierten Zustand in der Vertikalrichtung 60c zwischen dem Teilbereich 36c der Kochfeldplatte 18c und dem Teilbereich 34c der Arbeitsplatte 14c angeordnet. In einem montierten Zustand sind die Dichtungseinheit 58c und/oder die Abstandsausgleichseinheit 38c in der Vertikalrichtung 60c zwischen der Gehäuseeinheit 46c, insbesondere zwischen der Kochfeldplattenaufnahmeeinheit 20c, und dem Teilbereich 36c der Kochfeldplatte 18c angeordnet.

In einem montierten Zustand sind eine einem Bediener zugewandte Oberfläche 42c der Kochfeldplatte 18c und eine dem Bediener zugewandte Oberfläche 44c der Arbeitsplatte 14c im Wesentlichen in einer gemeinsamen Ebene angeordnet. Eine einem Bediener zugewandte Seite der Gehäuseeinheit 46c ist im vorliegenden Ausführungsbeispiel in der Vertikalrichtung 60c oberhalb einer durch die Oberfläche 42c der Kochfeldplatte 18c und/oder durch die Oberfläche 44c der Arbeitsplatte 14c aufgespannten Ebene angeordnet. Die Gehäuseeinheit 46c weist einen Teilbereich 62c auf, welcher in einem montierten Zustand in der Vertikalrichtung 60c oberhalb einer einem Bediener zugewandten Oberfläche 44c der Arbeitsplatte 14c angeordnet ist.

Fig. 5 zeigt einen Ausschnitt eines alternativen Garsystems 28d mit einer Arbeitsplatte 14d, mit einer Kochfeldplatte 18d, mit einer Dichtungseinheit 58d und mit einer Kochfeldvorrichtung 10d. Die Dichtungseinheit 58d ist in einer parallel zu einer Haupterstreckungsebene der Arbeitsplatte 14d und/oder der Kochfeldplatte 18d ausgerichteten Richtung zwischen der Arbeitsplatte 14d und der Kochfeldplatte 18d angeordnet.

Ein Teilbereich 36d der Kochfeldplatte 18d ist in einem montierten Zustand in einer Vertikalrichtung 60d oberhalb eines Teilbereichs 34d der Arbeitsplatte 14d angeordnet. In der Vertikalrichtung 60d ist eine Gehäuseeinheit 46d, insbesondere eine Kochfeldplattenaufnahmeeinheit 20d, zwischen dem Teilbereich 36d der Kochfeldplatte 18d und dem Teilbereich 34d der Arbeitsplatte 14d angeordnet. Eine Dicke 30d der Kochfeldplatte 18d beträgt im Wesentlichen 25 % einer Dicke 32d der Arbeitsplatte 14d.

Das Garsystem 28d weist eine Abstandsausgleichseinheit 38d auf. Die Abstandsausgleichseinheit 38d ist teilweise zwischen dem Teilbereich 34d der Arbeitsplatte 14d und dem Teilbereich 36d der Kochfeldplatte 18d angeordnet. Die Abstandsausgleichseinheit 38d ist in einem montierten Zustand in der Vertikalrichtung 60d zwischen der Gehäuseeinheit 46d, insbesondere zwischen der Kochfeldplattenaufnahmeeinheit 20d, und dem Teilbereich 36d der Kochfeldplatte 18d angeordnet. Eine Dicke 64d der Abstandsausgleichseinheit 38d beträgt im Wesentlichen 20 % einer Dicke 32d der Arbeitsplatte 14d. Die Dicke 30d der Kochfeldplatte 18d und die Dicke 64d der Abstandsausgleichseinheit 38d betragen gemeinsam im Wesentlichen 45 % der Dicke 32d der Arbeitsplatte 14d.

Im vorliegenden Ausführungsbeispiel sind in einem montierten Zustand eine einem Bediener zugewandte Oberfläche 42d der Kochfeldplatte 18d und eine dem Bediener zugewandte Oberfläche 44d der Arbeitsplatte 14d im Wesentlichen in einer gemeinsamen Ebene angeordnet.

Fig. 6 zeigt einen Ausschnitt eines alternativen Garsystems 28e mit einer Arbeitsplatte 14e, mit einer Kochfeldplatte 18e, mit einer Dichtungseinheit 58e und mit einer Kochfeldvorrichtung 10e. Eine Dicke 30e der Kochfeldplatte 18e beträgt im Wesentlichen 35 % einer Dicke 32e der Arbeitsplatte 14e. Eine Dicke 64e einer Abstandsausgleichseinheit 38e beträgt im Wesentlichen 10 % einer Dicke 32e der Arbeitsplatte 14e. Die Dicke 30e der Kochfeldplatte 18e und die Dicke 64e der Abstandsausgleichseinheit 38e betragen gemeinsam im Wesentlichen 45 % der Dicke 32e der Arbeitsplatte 14e.

Fig. 7 zeigt einen Ausschnitt eines alternativen Garsystems 28f mit einer Arbeitsplatte 14f, mit einer Kochfeldplatte 18f, mit einer Dichtungseinheit 58f und mit einer Kochfeldvorrichtung 10f. Eine einem Bediener zugewandte Oberfläche 42f der Kochfeldplatte 18f ist in einer Vertikalrichtung 60f oberhalb einer dem Bediener zugewandten Oberfläche 44f der Arbeitsplatte 14f angeordnet. Die Dichtungseinheit 58f ist ein einer parallel zu einer Haupterstreckungsebene der Kochfeldplatte 18f ausgerichteten Richtung zwischen der Kochfeldplatte 18a und einer Gehäuseeinheit 46f, insbesondere einer Kochfeldplattenaufnahmeeinheit 20f, angeordnet.

Fig. 8 zeigt einen Ausschnitt eines alternativen Garsystems 28g mit einer Arbeitsplatte 14g, mit einer Kochfeldplatte 18g, mit einer Dichtungseinheit 58g und mit einer Kochfeldvorrichtung 10g. Das Garsystem 28g weist eine Abzugseinheit 66g auf. In einem Betriebszustand saugt die Abzugseinheit 66g, insbesondere mittels eines Gebläserads (nicht dargestellt) der Abzugseinheit 66g, in dem Betriebszustand entstehende Dämpfe aus einem Kochraum 68g ab. Die Abzugseinheit 66g ist zu einem Absaugen von in dem Betriebszustand entstehenden Dämpfen aus dem Kochraum 68g vorgesehen.

Bei einer senkrechten Betrachtung auf eine Haupterstreckungsebene der Arbeitsplatte 14g ist die Abzugseinheit 66g teilweise benachbart zu der Kochfeldplatte 18g angeordnet. Die Abzugseinheit 66g weist im vorliegenden Ausführungsbeispiel eine Luftleiteinheit 78g auf. Die Luftleiteinheit 78g ist bei einer senkrechten Betrachtung auf eine Haupterstreckungsebene der Arbeitsplatte 14g benachbart zu der Kochfeldplatte 18g angeordnet. Bei einer senkrechten Betrachtung auf eine Haupterstreckungsebene der Arbeitsplatte 14g ist die Luftleiteinheit 78g benachbart zu der Kochfeldvorrichtung 10g angeordnet. Die Abzugseinheit 66g ist bei einer senkrechten Betrachtung auf eine Haupterstreckungsebene der Arbeitsplatte 14g teilweise benachbart zu der Kochfeldvorrichtung 10g angeordnet.

Die Abzugseinheit 66g und eine Bedienblende 22g des Garsystems 28g sind im vorliegenden Ausführungsbeispiel bei einer senkrechten Betrachtung auf eine Haupterstreckungsebene der Arbeitsplatte 14g teilweise auf einander gegenüberliegenden Seiten der Kochfeldplatte 18g angeordnet (vgl. Fig. 9 und 10). Die Luftleiteinheit 78g der Abzugseinheit 66g und die Bedienblende 22g sind im vorliegenden Ausführungsbeispiel bei einer senkrechten Betrachtung auf eine Haupterstreckungsebene der Arbeitsplatte 14g auf einander gegenüberliegenden Seiten der Kochfeldplatte 18g angeordnet. In einer Einbaulage ist die Bedienblende 22g auf einer einem Bediener zugewandten Seite der Kochfeldvorrichtung 10g angeordnet. Die Abzugseinheit 66g ist in einer Einbaulage teilweise auf einer einem Bediener abgewandten Seite der Kochfeldvorrichtung 10g angeordnet. Die Luftleiteinheit 78g der Abzugseinheit 66g ist in einer Einbaulage auf einer einem Bediener abgewandten Seite der Kochfeldvorrichtung 10g angeordnet.

Das Garsystem 28g weist eine Eintrittseinheit 70g auf (vgl. Fig. 8 bis 10). Die Eintrittseinheit 70g definiert und/oder begrenzt eine Abzugsausnehmung 72g. In dem Betriebszustand saugt die Abzugseinheit 66g durch die Abzugsausnehmung 72g in dem Betriebszustand entstehende Dämpfe aus dem Kochraum 68g ab.

Das Garsystem 28g weist eine Verschlusseinheit 74g auf. Die Verschlusseinheit 74g ist zu einem reversiblen Verschließen der Abzugsausnehmung 72g vorgesehen. Die Verschlusseinheit 74g weist eine Verschlussgehäuseeinheit 80g auf. In dem Betriebszustand ist die Verschlussgehäuseeinheit 80g an der Eintrittseinheit 70g befestigt. Die Verschlusseinheit 74g und/oder die Eintrittseinheit 70g und/oder die Luftleiteinheit 78g erstreckt sich im vorliegenden Ausführungsbeispiel im Wesentlichen über eine gesamte Erstreckung in einer Querrichtung einer Ausnehmung 12g der Arbeitsplatte 14g.

Unter einer "Erstreckung" eines Objekts soll insbesondere ein maximaler Abstand zweier Punkte einer senkrechten Projektion des Objekts auf eine Ebene verstanden werden. Die Querrichtung des Objekts ist insbesondere wenigstens im Wesentlichen senkrecht zu einer Dicke des Objekts und/oder zu einer Tiefenerstreckung des Objekts ausgerichtet. Unter einer "Tiefenerstreckung" eines Objekts soll insbesondere eine Erstreckung des Objekts von einem einem Bediener zugewandten Ende des Objekts bis zu einem einem Bediener abgewandten Ende des Objekts verstanden werden, und zwar insbesondere in einem Zustand, in welchem das Objekt in einer Einbaulage angeordnet ist.

Unter einer "Längserstreckung" eines Objekts soll insbesondere eine Länge einer längsten Seite eines kleinsten gedachten geometrischen Quaders verstanden werden, welcher das Objekt gerade noch vollständig umschließt. Insbesondere ist die Längserstreckung wenigstens im Wesentlichen senkrecht zu einer Dicke des Objekts und/oder zu einer Quererstreckung des Objekts ausgerichtet.

Zu einem reversiblen Verschließen der Abzugsausnehmung 72g weist die Verschlusseinheit 74g ein Verschlusselement 76g auf. Das Verschlusselement 76g ist beweglich relativ zu der Verschlussgehäuseeinheit 80g angeordnet. In einem geschlossenen Zustand des Verschlusselements 76g verschließt das Verschlusselement 76g die Abzugsausnehmung 72g im Wesentlichen. In einem geöffneten Zustand des Verschlusselements 76g legt das Verschlusselement 76g die Abzugsausnehmung 72g zu einem Großteil frei.

Die Luftleiteinheit 78g der Abzugseinheit 66g ist in einem Vormontagezustand und insbesondere in dem Betriebszustand an der Kochfeldvorrichtung 10g und insbesondere an einer Kochfeldplattenaufnahmeeinheit 20g der Kochfeldvorrichtung 10g befestigt (vgl. Fig. 8). Zumindest in dem Vormontagezustand bilden die Luftleiteinheit 78g der Abzugseinheit 66g und die Kochfeldvorrichtung 10g, insbesondere die Kochfeldplattenaufnahmeeinheit 20g der Kochfeldvorrichtung 10g, eine Vormontageeinheit aus. Die Luftleiteinheit 78g der Abzugseinheit 66g und die Kochfeldvorrichtung 10g, insbesondere die Kochfeldplattenaufnahmeeinheit 20g der Kochfeldvorrichtung 10g, sind zu einer gemeinsamen Montage in der Ausnehmung 12g der Arbeitsplatte 14g vorgesehen.

Das Garsystem 28g weist eine Befestigungseinheit 82g auf. In dem Vormontagezustand befestigt die Befestigungseinheit 82g die Luftleiteinheit 78g der Abzugseinheit 66g an der Kochfeldvorrichtung 10g, insbesondere an der Kochfeldplattenaufnahmeeinheit 20g der Kochfeldvorrichtung 10g.

Fig. 11 und 12 zeigen jeweils einen Ausschnitt eines alternativen Garsystems 28h mit einer Arbeitsplatte 14h, mit einer Kochfeldplatte 18h, mit einer Bedienblende 22h und mit einer Verschlusseinheit 74h. Im vorliegenden Ausführungsbeispiel ist die Verschlusseinheit 74h jeweils teilweise auf einander gegenüberliegenden Seiten der Kochfeldplatte 18h angeordnet. Die Verschlusseinheit 74h erstreckt sich in einer Einbaulage im Wesentlichen über eine gesamte Tiefenerstreckung einer Ausnehmung 12h der Arbeitsplatte 14h, und zwar insbesondere beidseits der Ausnehmung 12h der Arbeitsplatte 14h.

Die Verschlusseinheit 74h weist im vorliegenden Ausführungsbeispiel zwei Verschlussgehäuseeinheiten 80h und zwei Verschlusselemente 76h auf. Jeweils eine Verschlussgehäuseeinheit 80h und ein Verschlusselement 76h sind auf einer der Seiten der Kochfeldplatte 18h angeordnet. Die Kochfeldplatte 18h ist, insbesondere bezüglich einer Tiefenerstreckung der Ausnehmung 12h der Arbeitsplatte 14h, bei einer senkrechten Betrachtung auf eine Haupterstreckungsebene der Arbeitsplatte 14h zwischen den Verschlussgehäuseeinheiten 80h und/oder zwischen den Verschlusselementen 76h angeordnet. Bei einer senkrechten Betrachtung auf eine Haupterstreckungsebene der Arbeitsplatte 14g ist die Bedienblende 22h, insbesondere bezüglich einer Tiefenerstreckung der Ausnehmung 12h der Arbeitsplatte 14h, zwischen den Verschlussgehäuseeinheiten 80h und/oder zwischen den Verschlusselementen 76h angeordnet.

## Patentansprüche

1. Garsystem mit einer Arbeitsplatte (14a-h), mit einer frei adaptierbaren Kochfeldplatte (18a-h), und mit zumindest einer Kochfeldvorrichtung (10a-h), wobei die zumindest eine Kochfeldvorrichtung (10a-h) zu einer Montage in einer Ausnehmung (12a-h) der Arbeitsplatte (14a-h) vorgesehen ist, wobei die zumindest eine Kochfeldvorrichtung (10a-h) zumindest einen Montagebereich (16a-h) aufweist, wobei die frei adaptierbare Kochfeldplatte (18a-h) wenigstens teilweise in dem Montagebereich (16a-h) angeordnet ist, wobei die zumindest eine Kochfeldvorrichtung (10a-h) zumindest eine Kochfeldplattenaufnahmeeinheit (20a-h) umfasst, welche den Montagebereich (16a-h) wenigstens teilweise definiert und/oder begrenzt, wobei die Kochfeldplattenaufnahmeeinheit (20a-h) zumindest eine Auflagefläche definiert, oberhalb welcher zumindest ein Teilbereich der frei adaptierbaren Kochfeldplatte (18a-h), bei einer senkrechten Betrachtung auf eine Haupterstreckungsebene der frei adaptierbaren Kochfeldplatte (18a-h) in wenigstens einem montierten Zustand angeordnet ist, **dadurch gekennzeichnet, dass** die zumindest eine Kochfeldvorrichtung (10a-h) zumindest eine Schutzeinheit (24a-h) umfasst, welche dazu vorgesehen ist, ein Eindringen von Verunreinigungen in einen Bereich unterhalb des Montagebereichs (16a-h) vor einer Montage der Kochfeldplatte (18a-h) zu reduzieren, wobei der Montagebereich (16a-h) zu einer Montage zumindest der frei adaptierbaren Kochfeldplatte (18a-h) vorgesehen ist, wobei die Montage der frei adaptierbaren Kochfeldplatte (18a-h) im Anschluss an eine Montage der zumindest einen Kochfeldvorrichtung (10a-h) in der Ausnehmung (12a-h) der Arbeitsplatte (14a-h) vorgesehen ist.

2. Garsystem nach Anspruch 1, **dadurch gekennzeichnet, dass** die zumindest eine Kochfeldplattenaufnahmeeinheit (20a-h) den Montagebereich (16a-h) wenigstens teilweise umgreift.

3. Garsystem nach einem der vorhergehenden Ansprüche, **dadurch gekennzeichnet, dass** der Montagebereich (16a-h) zusätzlich zu einer Montage zumindest einer Bedienblende (22a-h) vorgesehen ist.

4. Garsystem nach einem der vorhergehenden Ansprüche, **dadurch gekennzeichnet, dass** die Arbeitsplatte (14a-h) und die Kochfeldplatte (18a-h) wenigstens zu einem Großteil aus dem gleichen Material ausgebildet sind.

5. Garsystem nach einem der vorhergehenden Ansprüche, **dadurch gekennzeichnet, dass** die Kochfeldplatte (18a-h) eine Dicke (30a-h) aufweist, welche kleiner ist als eine Dicke (32a-h) der Arbeitsplatte (14a-h).

6. Garsystem nach einem der vorhergehenden Ansprüche, **dadurch gekennzeichnet, dass** die Arbeitsplatte (14a-h) zumindest einen Teilbereich (34a-h) aufweist, oberhalb welchem zumindest ein Teilbereich (36a-h) der Kochfeldplatte (18a-h) angeordnet ist.

7. Garsystem nach Anspruch 6, **gekennzeichnet durch** zumindest eine Abstandsausgleichseinheit (38b-e), welche wenigstens teilweise zwischen dem Teilbereich (34b-e) der Arbeitsplatte (14b-e) und dem Teilbereich (36b-e) der Kochfeldplatte (18b-e) angeordnet ist und welche den Teilbereich (36b-e) der Kochfeldplatte (18b-e) zu dem Teilbereich (34b-e) der Arbeitsplatte (14b-e) in einem festgelegten Abstand (40a-f) beabstandet lagert.

8. Garsystem nach einem der vorhergehenden Ansprüche, **dadurch gekennzeichnet, dass** eine einem Bediener zugewandte Oberfläche (42a-e) der Kochfeldplatte (18a-e) und eine dem Bediener zugewandte Oberfläche (44a-e) der Arbeitsplatte (14a-e) wenigstens im Wesentlichen in einer gemeinsamen Ebene angeordnet sind.

9. Garsystem nach einem der vorhergehenden Ansprüche, **gekennzeichnet durch** zumindest eine Bedienblende (22a-h), welche in dem Montagebereich (16a-h) angeordnet ist.

10. Garsystem nach Anspruch 9, **dadurch gekennzeichnet, dass** die Bedienblende (22a-h) und die Kochfeldplatte (18a-h) wenigstens zu einem Großteil aus verschiedenen Materialien gebildet sind.

11. Garsystem nach Anspruch 9 oder 10, **dadurch gekennzeichnet, dass** die Bedienblende (22a-h) wenigstens zu einem Großteil aus einem Material ausgebildet ist, welches für zumindest einen Wellenlängenbereich wenigstens teilweise transparent ist.

12. Garsystem nach einem der vorhergehenden Ansprüche, **gekennzeichnet durch** zumindest eine Abzugseinheit (66g-h), welche zu einem Absaugen von in wenigstens einem Betriebszustand entstehenden Dämpfen aus zumindest einem Kochraum (68g-h) vorgesehen ist und welche bei einer senkrechten Betrachtung auf eine Haupterstreckungsebene der Arbeitsplatte (14g-h) wenigstens teilweise benachbart zu der Kochfeldplatte (18g-h) angeordnet ist.

13. Garsystem nach Anspruch 12, **dadurch gekennzeichnet, dass** die Abzugseinheit (66g-h) bei einer senkrechten Betrachtung auf eine Haupterstreckungsebene der Arbeitsplatte (14g-h) wenigstens teilweise benachbart zu der Kochfeldvorrichtung (18g-h) angeordnet ist.

14. Garsystem nach Anspruch 12 oder 13, **gekennzeichnet durch** zumindest eine Eintrittseinheit (70g-h), welche zumindest eine Abzugsausnehmung (72g-h) definiert und/oder begrenzt, durch welche die Abzugseinheit (66g-h) in dem Betriebszustand entstehende Dämpfe absaugt, und durch zumindest eine Verschlusseinheit (74g-h), welche zu einem reversiblen Verschließen der Abzugsausnehmung (72g-h) vorgesehen ist.

## Claims

1. Cooking system having a worktop (14a-h), having a freely adaptable hob plate (18ah) and having at least one hob apparatus (10a-h), wherein the at least one hob apparatus (10ah) is provided for assembly in a cutout (12a-h) of the worktop (14a-h), wherein the at least one hob apparatus (10a-h) has at least one assembly region (16a-h), wherein the freely adaptable hob plate (18a-h) is arranged at least partially in the assembly region (16a-h), wherein the at least one hob apparatus (10a-h) comprises at least one hob plate receiving unit (20a-h), which at least partially defines and/or delimits the assembly region (16a-h), wherein the hob plate receiving unit (20a-h) defines at least one contact surface, above which at least one subregion of the freely adaptable hob plate (18a-h) is arranged in at least an assembled state when viewed perpendicularly onto a main extension plane of the freely adaptable hob plate (18a-h), **characterised in that** the at least one hob apparatus (10a-h) comprises at least one protection unit (24a-h), which is provided to reduce a penetration of impurities into a region below the assembly region (16a-h) before assembly of the hob plate (18a-h), wherein the assembly region (16a-h) is provided to assemble at least the freely adaptable hob plate (18a-h), wherein the assembly of the freely adaptable hob plate (18a-h) is provided following assembly of the at least one hob apparatus (10a-h) in the cutout (12a-h) of the worktop (14ah).

2. Cooking system according to claim 1, **characterised in that** the at least one hob plate receiving unit (20a-h) at least partially encompasses the assembly region (16a-h).

3. Cooking system according to one of the preceding claims, **characterised in that** the assembly region (16a-h) is provided in addition to assembly of at least one control panel (22a-h).

4. Cooking system according to one of the preceding claims, **characterised in that** the worktop (14a-h) and the hob plate (18a-h) are embodied at least largely from the same material.

5. Cooking system according to one of the preceding claims, **characterised in that** the hob plate (18a-h) has a thickness (30a-h) which is smaller than a thickness (32a-h) of the worktop (14a-h).

6. Cooking system according to one of the preceding claims, **characterised in that** the worktop (14a-h) has at least one subregion (34a-h) above which at least one subregion (36ah) of the hob plate (18a-h) is arranged.

7. Cooking system according to claim 6, **characterised by** at least one distance compensation unit (38b-e), which is arranged at least partially between the subregion (34b-e) of the worktop (14b-e) and the subregion (36b-e) of the hob plate (18b-e) and which keeps the subregion (36b-e) of the hob plate (18b-e) at a fixed distance (40a-f) from the subregion (34b-e) of the worktop (14b-e).

8. Cooking system according to one of the preceding claims, **characterised in that** a surface (42a-e) of the hob plate (18a-e) facing an operator and a surface (44a-e) of the worktop (14a-e) facing the operator are arranged at least substantially in a shared plane.

9. Cooking system according to one of the preceding claims, **characterised by** at least one control panel (22a-h) which is arranged in the assembly region (16a-h).

10. Cooking system according to claim 9, **characterised in that** the control panel (22a-h) and the hob plate (18a-h) are formed at least largely from different materials.

11. Cooking system according to claim 9 or 10, **characterised in that** the control panel (22a-h) is embodied at least largely from a material which is at least partially transparent for at least one wavelength region.

12. Cooking system according to one of the preceding claims, **characterised by** at least one extraction unit (66g-h) which is provided to extract vapours produced in at least one operating state from at least one cooking space (68g-h) and which when viewed perpendicularly onto a main extension plane of the worktop (14g-h) is arranged at least partially adjacent to the hob plate (18g-h).

13. Cooking system according to claim 12, **characterised in that** the extraction unit (66g-h) is arranged at least partially adjacent to the hob apparatus (18g-h) when viewed perpendicularly onto a main extension plane of the worktop (14g-h).

14. Cooking system according to claim 12 or 13, **characterised by** at least one inlet unit (70g-h) which defines and/or delimits at least one extraction cutout (72g-h), through which the extraction unit (66g-h) extracts vapours produced in the operating state, and by at least one closure unit (74g-h) which is provided for reversible closure of the extraction cutout (72g-h).

## Revendications

1. Système de cuisson avec un plan de travail (14a-h), avec une plaque de champ de cuisson (18a-h) librement adaptable, et avec au moins un dispositif de champ de cuisson (10a-h), dans lequel l'au moins un dispositif de champ de cuisson (10a-h) est prévu pour un montage dans un évidement (12a-h) du plan de travail (14a-h), dans lequel l'au moins un dispositif de champ de cuisson (10a-h) présente au moins une zone de montage (16a-h), dans lequel la plaque de champ de cuisson (18a-h) librement adaptable est disposée au moins partiellement dans la zone de montage (16a-h), dans lequel l'au moins un dispositif de champ de cuisson (10a-h) comprend au moins une unité de réception de plaque de champ de cuisson (20a-h), laquelle définit et/ou délimite au moins partiellement la zone de montage (16a-h), dans lequel l'unité de réception de plaque de champ de cuisson (20a-h) définit au moins une surface d'appui, au-dessus de laquelle au moins une zone partielle de la plaque de champ de cuisson (18a-h) librement adaptable est disposée, en observant à la verticale un plan d'extension principal de la plaque de champ de cuisson (18a-h) librement adaptable dans au moins un état monté, **caractérisé en ce que** l'au moins un dispositif de champ de cuisson (10a-h) comprend au moins une unité de protection (24a-h), laquelle est prévue pour réduire une pénétration d'impuretés dans une zone située en dessous de la zone de montage (16a-h) avant un montage de la plaque de champ de cuisson (18a-h), dans lequel la zone de montage (16a-h) est prévue pour un montage au moins de la plaque de champ de cuisson librement adaptable (18a-h), dans lequel le montage de la plaque de champ de cuisson librement adaptable (18a-h) est prévu à la suite d'un montage de l'au moins un dispositif de champ de cuisson (10a-h) dans l'évidement (12a-h) du plan de travail (14a-h).

2. Système de cuisson selon la revendication 1, **caractérisé en ce que** l'au moins une unité de réception de plaque de champ de cuisson (20a-h) entoure au moins partiellement la zone de montage (16a-h).

3. Système de cuisson selon l'une des revendications précédentes, **caractérisé en ce que** la zone de montage (16a-h) est prévue en plus d'un montage d'au moins un bandeau de commande (22a-h).

4. Système de cuisson selon l'une des revendications précédentes, **caractérisé en ce que** le plan de travail (14a-h) et la plaque de champ de cuisson (18a-h) sont réalisés au moins en grande partie dans le même matériau.

5. Système de cuisson selon l'une des revendications précédentes, **caractérisé en ce que** la plaque de champ de cuisson (18a-h) présente une épaisseur (30a-h) inférieure à une épaisseur (32a-h) du plan de travail (14a-h).

6. Système de cuisson selon l'une des revendications précédentes, **caractérisé en ce que** le plan de travail (14a-h) présente au moins une zone partielle (34a-h) au-dessus de laquelle est disposée au moins une zone partielle (36a-h) de la plaque de champ de cuisson (18a-h).

7. Système de cuisson selon la revendication 6, **caractérisé par** au moins une unité de compensation d'espacement (38b-e), laquelle est au moins partiellement disposée entre la zone partielle (34b-e) du plan de travail (14b-e) et la zone partielle (36b-e) de la plaque de champ de cuisson (18b-e) et laquelle loge la zone partielle (36b-e) de la plaque de champ de cuisson (18b-e) à une distance déterminée (40a-f) de la zone partielle (34b-e) du plan de travail (14b-e).

8. Système de cuisson selon l'une des revendications précédentes, **caractérisé en ce qu'**une surface (42a-e) de la plaque de champ de cuisson (18a-e) dirigée vers un utilisateur et une surface (44a-e) du plan de travail (14a-e) dirigée vers l'utilisateur sont disposées au moins essentiellement dans un plan commun.

9. Système de cuisson selon l'une des revendications précédentes, **caractérisé par** au moins un bandeau de commande (22a-h), lequel est disposé dans la zone de montage (16a-h).

10. Système de cuisson selon la revendication 9, **caractérisé en ce que** le bandeau de commande (22a-h) et la plaque de champ de cuisson (18a-h) sont formés au moins en grande partie en matériaux différents.

11. Système de cuisson selon la revendication 9 ou 10, **caractérisé en ce que** le bandeau de commande (22a-h) est réalisé au moins en grande partie dans un matériau qui est au moins partiellement transparent pour au moins une plage de longueurs d'ondes.

12. Système de cuisson selon l'une des revendications précédentes, **caractérisé par** au moins une unité d'extraction (66g-h), laquelle est prévue pour une aspiration de vapeurs produites dans au moins un état de fonctionnement en dehors d'au moins un espace de cuisson (68g-h) et laquelle est disposée au moins partiellement dans le voisinage de la plaque de champ de cuisson (18g-h), en observant à la verticale un plan d'extension principal du plan de travail (14g-h).

13. Système de cuisson selon la revendication 12, **caractérisé en ce que** l'unité d'extraction (66g-h) est disposée au moins partiellement dans le voisinage du dispositif de champ de cuisson (18g-h), en observant à la verticale un plan d'extension principal du plan de travail (14g-h).

14. Système de cuisson selon la revendication 12 ou 13, **caractérisé par** au moins une unité d'entrée (70g-h), laquelle définit et/ou délimite au moins un évidement d'extraction (72g-h), à travers lequel l'unité d'extraction (66g-h) aspire les vapeurs produites dans l'état de fonctionnement, et par au moins une unité de fermeture (74g-h), laquelle est prévue pour une fermeture réversible de l'évidement d'extraction (72g-h).
